# FASCICULE DE BREVET EUROPEEN

(11) **EP 0 725 009 B1**
(45) Date de publication et mention de la délivrance du brevet: **06.05.1999**
(21) Numéro de dépôt: 96400221.6
(22) Date de dépôt: 31.01.1996
(51) Int. Cl.: B65D 6/30

(54) **Procédé de fabrication d'un emballage métallique de forme générale prismatique et emballage obtenue par ce procédé**
Verfahren zum Herstellen einer metallischen Verpackung mit allgemeiner prismatischer Form und mit diesem Verfahren hergestellte Verpackung
Method for making a metallic package having a general prismatic form and package made by this method

(30) Priorité: 03.02.1995 FR 9501292
(43) Date de publication de la demande: 07.08.1996
(73) Titulaire: SAFET EMBAMET, F-92390 Villeneuve-La-Garenne (FR)
(72) Inventeur: Huot, Gérald, Société Safet-Embamet, F-27130 Verneuil-sur-Avre (FR)
(74) Mandataire: Polus, Camille

(56) Documents cités:
- EP-A- 0 448 436
- AT-B- 393 240
- US-A- 2 114 137
- US-A- 3 953 994

## Description

La présente invention concerne d'une part un procédé de fabrication d'un emballage métallique de forme générale prismatique et d'autre part un emballage métallique obtenu par ce procédé.

On connait déjà dans l'état de la technique, notamment d'après EP-A-0 448 436, un procédé de fabrication d'un emballage métallique de forme générale prismatique, du type dans lequel on forme un corps métallique tubulaire de section transversale sensiblement polygonale délimitant des faces latérales de l'emballage reliées entre elles par des coins arrondis.

Un tel corps tubulaire est obtenu de façon connue en soi, par exemple :
- en cisaillant un flan de tôle,
- en roulant ce flan de manière à former un cylindre,
- en soudant les bords de jonction longitudinaux du cylindre, notamment à l'aide de moyens de soudage électriques, de manière à obtenir une virole métallique, et
- en imprimant à cette virole une section transversale sensiblement polygonale, (à coins arrondis), par exemple rectangulaire, à l'aide de moyens d'expansion.

Il est également connu de former sur une extrémité du corps tubulaire un bord tombé de manière à pouvoir sertir sur ce bord une face métallique rapportée formant un dessus ou un fond de l'emballage.

Cependant, les parties arrondies du bord tombé ainsi formé, correspondant aux coins arrondis du corps, présentent un déficit de métal par rapport aux parties rectilignes du bord tombé.

Malgré ce déficit de métal, la face rapportée peut être sertie sur le bord tombé de façon relativement satisfaisante.

Il n'en serait pas de même, si l'on souhaitait sertir la face rapportée sur un rétreint ménagé sur l'extrémité du corps tubulaire polygonal. En effet, dans ce cas, les parties arrondies du rétreint, correspondant aux coins arrondis du corps, présentent un excès de métal par rapport aux parties rectilignes de ce rétreint.

La formation d'un bord tombé prolongeant le rétreint provoque le cumul des défauts liés au rétreint (excès de métal dans les coins arrondis) et au bord tombé (déficit de métal dans les coins arrondis).

Les deux types de défauts ne se compensent pas entre eux étant donné que l'excès de métal dû au rétreint est proportionnellement beaucoup plus important que le déficit de métal dû au bord tombé.

Par conséquent, un bord tombé formé sur un rétreint ménagé sur l'extrémité d'un corps tubulaire de section transversale sensiblement polygonale présente un contour très irrégulier inadapté au sertissage d'une face rapportée sur le bord tombé.

US-A-3 953 994 décrit un procédé de fabrication d'un emballage métallique de forme générale prismatique au cours duquel on forme une virole puis on provoque un étirage (expansion) radial de cette virole sauf au niveau des extrémités de cette virole. Ces dernières forment ainsi des cols en retrait radialement par rapport au reste de la virole.

L'invention a pour but de remédier aux défauts qui se présentent lors de la formation d'un bord tombé sur un rétreint ménagé sur un corps tubulaire de section transversale sensiblement polygonale.

A cet effet, l'invention a pour objet un procédé de fabrication d'un emballage métallique, du type décrit dans EP-A-0 448 436, caractérisé en ce que :
- on forme, à proximité d'une première extrémité du corps et sur chacun des coins de ce corps, un bourrelet d'expansion du métal faisant saillie radialement, les bourrelets provoquant sur le contour de cette première extrémité des enfoncements axiaux au niveau des coins et étant tous sensiblement à la même distance de cette première extrémité,
- on forme sur la première extrémité du corps un rétreint et un bord tombé prolongeant ce rétreint les enfoncements axiaux créant des déficits de métal permettant de compenser ultérieurement l'excès de métal apparaissant au niveau des coins arrondis du corps lorsque l'on forme le rétreint avant de former le bord tombé supérieur, et
- on sertit sur le bord tombé une face métallique rapportée formant un fond ou un dessus de l'emballage. Suivant d'autres caractéristiques de ce procédé:
- les bourrelets sont formés de manière à s'étendre radialement vers l'extérieur du corps ;
- le rétreint est formé de manière à être relié au reste du corps par une partie de liaison inclinée espacée axialement des bourrelets d'une distance comprise entre 0 et 3 mm ;
- on forme sur la seconde extrémité du corps, opposée à la première extrémité, un bord tombé et on sertit sur ce bord tombé une autre face métallique rapportée formant un dessus ou un fond de l'emballage.

L'invention a également pour objet un emballage métallique de forme générale prismatique du type décrit dans US A 3 953 994, comportant un corps métallique tubulaire de section transversale sensiblement polygonale délimitant des faces latérales de l'emballage reliées entre elles par des coins arrondis, et une face formant dessus ou fond de l'emballage sertie sur un col ménagé sur une extrémité du corps, caractérisé en ce que le col est un rétreint, et en ce que l'emballage comporte de plus un bourrelet d'expansion du métal faisant saillie radialement, ménagé sur chacun des coins du corps, les bourrelets étant tous à la même distance du rétreint.

Suivant d'autres caractéristiques de cet emballage:
- les bourrelets s'étendent radialement vers l'extérieur du corps ;
- le rétreint est relié au reste du corps par une partie de liaison inclinée espacée axialement des bourrelets d'une distance comprise entre 0 et 3 mm.

L'invention sera mieux comprise à la lecture de la description qui va suivre donnée uniquement à titre d'exemple pour la compréhension de laquelle on se référera aux dessins annexés dans lesquels :
- la figure 1 est une vue en perspective d'un corps métallique tubulaire de section transversale sensiblement rectangulaire destiné à la fabrication selon l'invention d'un emballage métallique de forme générale prismatique ;
- la figure 2 est une vue similaire à la figure 1, dans laquelle le corps tubulaire comporte de plus un bord tombé inférieur ;
- la figure 3 est une vue similaire à la figure 1, dans laquelle le corps tubulaire comporte de plus des bourrelets d'expansion du métal disposés aux quatre coins du corps ;
- la figure 4 est une vue de détail en coupe suivant un plan diamétral du corps représentant un bourrelet d'expansion ;
- la figure 5 est une vue de dessus de la figure 4 ;
- la figure 6 est une vue partielle en coupe suivant la ligne 6-6 de la figure 3 ;
- la figure 7 est une vue similaire à la figure 6 montrant une variante de réalisation du corps tubulaire;
- la figure 8 est une vue en perspective d'un emballage selon l'invention.

Pour fabriquer un emballage métallique de forme générale prismatique selon l'invention, on fabrique tout d'abord un corps métallique tubulaire 10 tel que représenté sur la figure 1.

Le corps 10 a une section transversale sensiblement rectangulaire et est destiné à délimiter des faces latérales 12 de l'emballage métallique. Les faces latérales 12 sont reliées entre elles par des coins arrondis 14.

Le corps tubulaire 10 est fabriqué de façon connue en soi à partir d'un flan de tôle métallique, qui est roulé, puis soudé de manière à former une virole et enfin expansé de façon à obtenir une section transversale sensiblement rectangulaire.

De façon classique, l'extrémité inférieure du corps 10 est fermée en formant un bord tombé inférieur 16 sur cette extrémité inférieure, puis en sertissant sur ce bord 16 une face métallique rapportée (non représentée sur les figures) formant le fond de l'emballage.

Le fond est serti sur le bord tombé inférieur soit juste après formation de ce bord tombé soit ultérieurement.

Par ailleurs, comme cela est représenté sur les figures 3 à 5, on forme, à proximité de l'extrémité supérieure du corps 10 et sur chacun des coins 14 de ce corps, un bourrelet 18 faisant saillie radialement vers l'extérieur du corps, par rapport à la direction longitudinale de ce corps.

En variante, les bourrelets 18 peuvent s'étendre radialement vers l'intérieur du corps.

On notera que les bourrelets 18 sont tous sensiblement à la même distance de l'extrémité supérieure du corps et ont pour plan de symétrie les plans diamétraux du corps 10.

Les bourrelets 18 sont formés à l'aide de moyens connus de manière à s'étendre parallèlement à un plan transversal du corps 10 sensiblement suivant un même secteur angulaire que les coins arrondis correspondants.

Du fait de l'expansion du métal résultant de la formation des bourrelets 18, le contour de l'extrémité supérieure du corps 10 présente, à cette étape de fabrication de l'emballage, des enfoncements axiaux au niveau des coins 14. Ces enfoncements sont indiqués par des flèches verticales sur la figure 3. Un enfoncement axial E est représenté plus en détail sur la figure 4.

Après avoir formé les bourrelets 18, on forme sur l'extrémité supérieure du corps 10 un rétreint 20 et un bord tombé supérieur 22 prolongeant ce rétreint, à l'aide de moyens connus, comme cela est représenté sur la figure 6.

Le rétreint 20 est relié au reste du corps 10 par une partie de liaison 20L inclinée. Cette partie 20L est espacée axialement des bourrelets 18 d'une distance D comprise, de préférence, entre 0 et 3 mm.

Dans l'exemple représenté à la figure 6, la distance D est non nulle, tandis que dans la variante représentée à la figure 7, la distance D est nulle si bien que la partie de liaison inclinée 20L prolonge directement les bourrelets 18.

Les enfoncements axiaux E créent des déficits de métal permettant de compenser ultérieurement l'excès de métal apparaissant au niveau des coins arrondis du corps 10 lorsque l'on forme le rétreint 20 avant de former le bord tombé supérieur 22. La dimension des bourrelets peut être facilement déterminée en fonction de l'excès de métal devant être compensé lors de la formation du rétreint suivi du bord tombé supérieur.

Le contour du bord tombé 22 ainsi obtenu est régulier, c'est-à-dire que sa dimension suivant une direction radiale par rapport au corps 10 est sensiblement identique aussi bien dans les parties arrondies que dans les parties rectilignes du bord tombé.

Enfin, afin de fermer l'extrémité supérieure du corps 10, on sertit de façon connue en soi sur le bord tombé supérieur 22 une face métallique rapportée 24 destinée à former le dessus de l'emballage. On obtient ainsi un emballage 26 tel que représenté sur la figure 8.

Le contour du bord tombé supérieur 22 étant régulier, le dessus à sertir peut être positionné aisément sur le bord tombé et le serti obtenu par la suite est de très bonne qualité.

Les emballages métalliques obtenus selon le procédé de l'invention décrit ci-dessus sont facilement empilables les uns sur les autres. En effet, l'extrémité inférieure d'un emballage est emboîtable sur l'extrémité supérieure rétreinte d'un autre emballage similaire.

L'invention ne se limite pas aux exemples de réalisation décrits ci-dessus.

En particulier, le corps tubulaire peut avoir une section transversale sensiblement polygonale quelconque, autre que rectangulaire.

Par ailleurs, le rétreint peut être formé indifféremment sur l'extrémité supérieure ou inférieure de l'emballage.

## Revendications

1. Procédé de fabrication d'un emballage métallique de forme générale prismatique, du type dans lequel on forme un corps métallique tubulaire (10) de section transversale sensiblement polygonale délimitant des faces latérales (12) de l'emballage reliées entre elles par des coins arrondis (14), caractérisé en ce que:
- on forme, à proximité d'une première extrémité du corps (10) et sur chacun des coins (14) de ce corps, un bourrelet (18) d'expansion du métal faisant saillie radialement, les bourrelets (18) provoquant sur le contour de cette première extrémité des enfoncements axiaux (E) au niveau des coins (14) et étant tous à la même distance de cette première extrémité,
- on forme sur la première extrémité du corps (10) un rétreint (20) et un bord tombé (22) prolongeant ce rétreint (20), les enfoncements axiaux (E) créant des déficits de métal permettant de compenser ultérieurement l'excès de métal apparaissant au niveau des coins arrondis du corps (10) lorsque l'on forme le rétreint (20) avant de former le bord tombé supérieur (22), et
- on sertit sur le bord tombé (22) une face métallique rapportée (24) formant un fond ou un dessus de l'emballage.

2. Procédé selon la revendication 1 caractérisé en ce que les bourrelets (18) sont formés de manière à s'étendre radialement vers l'extérieur du corps (10).

3. Procédé selon la revendication 1 ou 2, caractérisé en ce que le rétreint (20) est formé de manière à être relié au reste du corps (10) par une partie de liaison inclinée (20L) espacée axialement des bourrelets (18) d'une distance (D) comprise entre 0 et 3 mm.

4. Procédé selon l'une quelconque des revendications précédentes, caractérisé en ce que l'on forme sur la seconde extrémité du corps (10), opposée à la première extrémité, un bord tombé (16) et l'on sertit sur ce bord tombé (16) une autre face métallique rapportée formant un dessus ou un fond de l'emballage.

5. Emballage métallique de forme générale prismatique, du type comportant un corps métallique tubulaire (10) de section transversale sensiblement polygonale délimitant des faces latérales (12) de l'emballage reliées entre elles par des coins arrondis (14), et une face (24) formant dessus ou fond de l'emballage sertie sur un col (20) ménagé sur une extrémité du corps (10), caractérisé en ce que le col est un rétreint (20), et en ce que l'emballage comporte de plus un bourrelet (18) d'expansion du métal faisant saillie radialement, ménagé sur chacun des coins (14) du corps (10), les bourrelets (18) étant tous à la même distance du rétreint (20).

6. Emballage selon la revendication 5, caractérisé en ce que les bourrelets (18) s'étendent radialement vers l'extérieur du corps (10).

7. Emballage selon la revendication 5 ou 6, caractérisé en ce que le rétreint (20) est relié au reste du corps (10) par une partie de liaison inclinée (20L) espacée axialement des bourrelets (18) d'une distance (D) comprise entre 0 et 3 mm.

## Claims

1. Process for manufacturing a metal container of generally prismatic shape of the kind in which there is formed a tubular metallic body (10) of substantially polygonal cross-section defining side faces 12 of the container connected together by rounded corners (14), characterised in that:
- there is formed near a first end of the body 10 and at each of the corners (14) of this body an expansion bead (18) of metal projecting radially, the beads (18) producing on the profile of this first end axial depressions (E) at the level of the corners (14) and all being at the same distance from this first end,
- there is formed on the first end of the body (10) a set-in portion (20) and a flanged rim (22) forming a continuation of this set-in portion (20), the axial depressions (E) creating deficits of metal which subsequently allow compensation for the excess of metal appearing at the level of the rounded corners of the body (10) when the set-in portion (20) is formed and before the formation of the upper flanged rim (22), and
- there is secured to the flanged rim (22) an associated metal disc (24) forming a base or a lid of the container.

2. Process according to claim 1, characterised in that the beads (18) are formed in such a way as to extend radially towards the outside of the body (10).

3. Process according to claim 1 or 2, characterised in that the set-in portion (20) is formed in such a way as to be connected to the remainder of the body (10) by an inclined connecting portion (20L) spaced axially from the beads (18) by a distance (D) of between 0 and 3 mm.

4. Process according to any one of the foregoing claims, characterised in that there is formed on the second end of the body (10) opposite the first end a flanged rim (16) and there is joined onto this flanged rim (16) another associated metal disc forming a lid or a base of the container.

5. Metal container of generally prismatic shape of the kind comprising a tubular metallic body (10) of substantially polygonal cross-section defining side faces (12) of the container joined to one another by rounded corners (14) and a disc (24) forming a lid or base of the container and joined to a neck (20) provided on an end of the body (10), characterised in that the neck is a set-in portion (20) and in that the container has an expansion bead (18) of metal which projects radially and is provided at each of the corners (14) of the body (10), the beads (18) all being at the same distance from the set-in portion (20).

6. Container according to claim 5, characterised in that the beads (18) extend radially towards the outside of the body (10).

7. Container according to claim 5 or 6, characterised in that the set-in portion (20) is joined to the remainder of the body (10) by an inclined connecting portion (20L) spaced axially from the beads (18) by a distance (D) of between 0 and 3 mm.

## Patentansprüche

1. Verfahren zur Herstellung einer metallischen Verpackung allgemeiner prismatischer Form, bei dem ein röhrenförmiger metallischer Körper (10) mit einem im wesentlichen polygonalen Querschnitt gebildet wird, der Seitenflächen (12) der Verpackung begrenzt, die miteinander durch abgerundete Ecken (14) verbunden sind, dadurch gekennzeichnet, daß:
- in der Nähe eines ersten Endes des Körpers (10) und an jeder der Ecken (14) dieses Körpers ein Wulst (18) für die Ausdehnung des Metalls gebildet wird, der radial vorspringt, wobei die Wülste (18) auf dem Umfang dieses ersten Endes axiale Vertiefungen (E) im Bereich der Ecken (14) hervorrufen und alle in demselben Abstand von diesem ersten Ende angeordnet sind,
- auf dem ersten Ende des Körpers (10) eine Einschnürung (20) und ein Abfallsaum (22), der diese Einschnürung (20) verlängert, gebildet werden, wobei die axialen Vertiefungen (E) Metalldefizite erzeugen, die es ermöglichen, später den Metallüberschuß auszugleichen, der im Bereich der abgerundeten Ecken des Körpers (10) auftritt, wenn die Einschnürung (20) gebildet wird, bevor der obere Abfallsaum (22) gebildet wird, und
- auf dem Abfallsaum (22) eine aufgesetzte metallische Fläche (24) eingesetzt wird, die einen Boden oder einen Deckel der Verpackung bildet.

2. Verfahren nach Anspruch 1, dadurch gekennzeichnet, daß die Wülste (18) derart ausgebildet sind, daß sie sich radial außerhalb des Körpers (10) erstrecken.

3. Verfahren nach Anspruch 1 oder 2, dadurch gekennzeichnet, daß die Einschnürung (20) derart ausgebildet ist, daß sie mit dem übrigen Körper (10) durch einen geneigten Verbindungsteil (20L), der axial von den Wülsten (18) um einen Abstand (D) zwischen 0 und 3 mm entfernt ist, verbunden ist.

4. Verfahren nach einem der vorhergehenden Ansprüche, dadurch gekennzeichnet, daß auf dem zweiten Ende des Körpers (10), das dem ersten Ende gegenüberliegt, ein Abfallsaum (16) gebildet wird und daß auf diesem Abfallsaum (16) eine weitere aufgesetzte metallische Fläche eingesetzt wird, die einen Deckel oder einen Boden der Verpackung bildet.

5. Metallische Verpackung allgemeiner prismatischer Form, bestehend aus einem röhrenförmigen metallischen Körper (10) mit einem im wesentlichen polygonalen Querschnitt, der Seitenflächen (12) der Verpackung begrenzt, die miteinander durch abgerundete Ecken (14) verbunden sind, und einer Fläche (24), die den Deckel oder den Boden der Verpackung bildet und auf einem Hals (20) eingesetzt ist, der auf einem Ende des Körpers (10) angeordnet ist, dadurch gekennzeichnet, daß der Hals eine Einschnürung (20) ist und daß die Verpackung ferner einen Wulst (18) für die Ausdehnung des Metalls umfaßt, der radial vorspringt und auf jeder der Ecken (14) des Körpers (10) angeordnet ist, wobei die Wülste (18) alle in demselben Abstand zu der Einschnürung (20) angeordnet sind.

6. Verpackung nach Anspruch 5, dadurch gekennzeichnet, daß sich die Wülste (18) radial außerhalb des Körpers (10) erstrecken.

7. Verpackung nach Anspruch 5 oder 6, dadurch gekennzeichnet, daß die Einschnürung (20) mit dem übrigen Körper (10) durch einen geneigten Verbindungsteil (20L) verbunden ist, der axial von den Wülsten (18) um einen Abstand (D) zwischen 0 und 3 mm entfernt ist.
